# EUROPÄISCHE PATENTSCHRIFT

(11) **EP 2 172 595 B1**
(45) Veröffentlichungstag und Bekanntmachung des Hinweises auf die Patenterteilung: **30.11.2011**
(21) Anmeldenummer: 08017281.0
(22) Anmeldetag: 01.10.2008
(51) Int. Cl.: E03C 1/04

(54) **Wasserarmatur**
Water fixture
Robinetterie d'eau

(43) Veröffentlichungstag der Anmeldung: 07.04.2010
(73) Patentinhaber: Gustav Schmiedl Armaturenfabrik Gesellschaft m.b.H. & Co. KG, 6060 Hall (AT)
(72) Erfinder: Anker, Oliver, 6075 Tulfes (AT)
(74) Vertreter: Hofinger, Stephan

(56) Entgegenhaltungen:
- EP-A- 0 061 563
- EP-A- 1 798 349
- WO-A-01/63157
- DE-A1-102006 042 626
- DE-A1-102007 007 400
- DE-A1-102007 007 408
- US-A1- 2006 053 548

## Beschreibung

Die Erfindung betrifft eine Wasserarmatur, insbesondere für Warm- und Kaltwasser, mit einem Armaturensockel, der einen Flansch zur Anlage an ein Sanitärmöbel oder dergleichen aufweist, und In dem eine den Wasserdurchfluss regelnde Kartusche vorgesehen ist, und mit einem Wasserauslauf, der mit der Kartusche über einen Kanal strömungsverbunden ist.

Wasserarmaturen dieser Art werden üblicherweise als Einhebelarmaturen bezeichnet, und weisen bevorzugt sowohl einen Kaltwasser- als auch einen Warmwasseranachluss auf. Ober diesen Hebel werden in der Kartusche zwei Scheiben mit Bohrungen gegeneinander verdreht, und das vermischte Wasser tritt an derselben Seite aus der Kartusche wieder aus, an der die Zulaufanschlüsse vorgesehen sind. Von dort weg führt ein Kanal zum Wasserauslauf. Grundsätzlich kann auf diese Weise natürlich auch eine Armatur gebaut sein, die nur einen Wasserzulaufanschluss für kaltes oder warmes Wasser aufweist, und daher keine Mischfunktion ausführen kann.

Wasserarmaturen sind im Sanitärbereich nach unterschiedlichen Gesichtspunkten ausgebildet. So gibt es Waschtischarmaturen mit einem Armaturensockel, der einen an der Waschbeckenoberflache aufliegenden Flansch aufweist. Durch eine Bohrung im Waschbecken werden einerseits die Wasseranschlüsse und andererseits Befestigungselemente durchgeführt, mittels denen die unterseitige Fixierung möglich ist. Die Kartusche ist in den Armaturensockel so weit oberhalb des Flansches eingesetzt, dass der Wasserauslauf von der Unterseite der Kartusche seitlich weggeführt werden kann. Bei einer weiteren Ausführung einer derartigen Waschtischarmatur ragt das untere Ende des Armaturensockels auch noch durch die Waschtischbohrung nach unten und kann beispielsweise mittels einer Überwurfmutter an der Unterseite fixiert werden. Die Kartusche ist dennoch oberhalb des Wasserauslaufes angeordnet.

Eine weitere Ausführung von Sanitärarmaturen ist für die Wandmontage, insbesondere für die Unterputzmontage ausgebildet. Bei diesen ist der Armaturensockel in eine Ausnehmung der Wand eingelassen, die durch den Flansch abgedeckt ist. Im Raum ist daher im Wesentlichen nur der Bedienungshebel sichtbar. Vom Armaturensockel führt an der Unterseite der Kartusche der Wasserkanal in Form eines getrennt zu verlegenden Rohrstückes od. dgl. zum Wasserauslauf, der beispielsweise für eine Badewanne in der Nähe und für eine Dusche weiter entfernt in der Höhe an der Wand vorgesehen ist. (Der Wasserauslauf für Badewanne oder Dusche ist ebenfalls ein Unterputzeinbauteil mit eigener Abdeckung und, wie oben bereits erwähnt über ein Rohrleitungsstück und der Armatur verbunden.

In DE 10 2007 007 400 A ist eine Sanitärarmatur für die Wandmontage offenbart. Aus diesem DE-Dokument ist der Oberbegriff des unabhängigen Anspruchs 1 bekannt.

Die Erfindung schlägt nun eine alternative Armatur vor, bei der in jeder Anwendung nur der Wasserauslauf und der Bedienungshebel sichtbar ist. Insbesondere soll dies bei Einhebeiwaschtischarmaturen erfüllt sein, bei denen dies bisher nicht möglich ist.

Erfindungsgemäß wird dies dadurch erreicht, dass der Wasserauslauf an den Flansch des Armaturensockels anschließt, und ein Abschnitt des Kanals durch den Flansch verläuft.

Auf diese Weise ist bei jedem Armaturentyp, insbesondere aber bei der Waschtischarmatur über der Oberfläche nur der Flansch sichtbar, aus dem der Bedienungshebel ragt und von dem der beliebig geformte Wasserauslauf absteht, während der Armaturensockel vollständig im unsichtbaren Einbaubereich liegt, und die vollständig in den Armaturensockel versenkte Kartusche über die im Flansch eingesetzte Kartuschenabdeckung zugänglich ist.

Eine optisch besonders ansprechende Ausführung sieht vor, dass der Wasserauslauf zumindest ein flaches Kanalelement aufweist, das an der Umfangsfläche des Flansches montiert ist, wobei der Kanal etwa Z-förmig verläuft und einen an der Umfangsfläche des Flansches in den Wasserauslauf mündenden Abschnitt aufweist. Verbindungselemente für das flache Kanalelement erstrecken sich dabei insbesondere parallel zum Abschnitt des Kanals durch den Flansch. Der Flansch ist vorzugsweise rechteckig oder quadratisch und das an eine Seitenfläche des Flansches anschließende Kanalelement entspricht in seiner Breite insbesondere der Länge dieser Seitenfläche. Eine derartige Armatur kann in eine Bohrung eines Waschbeckens, eine Bohrung oder Ausnehmung einer Waschtisch-abdeckung oder in eine Ausnehmung einer Wand eingesetzt sein.

Nachstehend wird nun die Erfindung anhand der Figuren der beiliegenden Zeichnungen näher beschrieben, ohne darauf beschränkt zu sein. Es zeigen:
Fig. 1 eine Schrägansicht einer ersten Ausführung einer Waschtischarmatur,
Fig. 2 eine Ansicht der Armatur nach Fig. 1 von links,
Fig. 3 eine Seitenansicht,
Fig. 4 einen Schnitt nach der Linie IV-IV von Fig. 3,
Fig. 5 eine Seitenansicht einer Einbauwandarmatur,
Fig. 6 einen Schnitt nach der Linie IV-IV von Fig. 2,
Fig. 7 einen Schnitt nach der Linie VII-VII von Fig. 3, und
Fig. 8 einen Schnitt ähnlich Fig. 6 durch eine zweite Ausführung einer Waschtischarmatur.

Eine Armatur weist ein Armaturengehäuse bzw. einen Armaturensockel 2 auf, in dem eine den Wasserdurchfluss regelnde Kartusche 6 angeordnet ist, die durch einen äußeren Bedienungshebel 12 betätigt werden kann. Die Armatur weist weiters einen Flansch 3 auf, der an der Oberfläche 1 eines Waschtisches (Fig. 6 bis 8) oder einer Wand (Fig. 5) anliegt. Der Flansch 3 stellt somit die Trennung zwischen dem sichtbaren Bereich der Armatur, der den Bedienungshebel 12 und den Wasserauslauf 16 umfasst, und dem unsichtbaren, weil eingebauten Bereich dar, der den Armaturensockel 2 und im Fall einer Waschtischarmatur unterseitige Befestigungselemente 4 in üblicher Weise umfasst. Die Kartusche 6 hat an der dem Bedienungshebel 12 gegenüberliegenden Seite zwei Wassereinlässe sowie einen Wasserausgang, wenn die Armatur eine Mischarmatur ist, die an einen Kaltwasserzufluss 9 und einen Heißwasserzufluss 8 angeschlossen werden (Fig. 7). Die Armatur kann aber auch nur einen Wassereinlass für Kalt- oder für Heißwasser aufweisen. Gegebenenfalls kann sie mit einem nicht gezeigten Thermostaten versehen sein, der die Wasserauslauftemperatur begrenzt.

Die Kartusche 6 beinhaltet in bekannter Weise insbesondere keramische Dichtscheiben und ist nicht Gegenstand der Erfindung, sodass sich eine nähere Beschreibung erübrigt. Die Kartusche 6 ist im Armaturensockel 2 vollständig in den eingebauten Bereich der Armatur eingelassen, sodass außerhalb der Kartuschenabdeckung 7 im Flansch 3 nur der Bedienungshebel 12 angeordnet ist. Der Wasserauslauf 16, der in beliebiger Weise gestaltet sein kann, schließt an den Flansch 3 an. Vom Wasserausgang der Kartusche 6 an der Unterseite erstreckt sich ein Kanal 10 bis zum Flansch 3, der in seinem Inneren einen Abschnitt 11 aufweist, der sich im Wasserauslauf 16 fortsetzt. Die Strömungsverbindung zwischen der Kartuschenunterseite und dem Wasserauslauf 16 verläuft somit durch den Flansch 3.

Wenn die Kartusche 6 exzentrisch im Armaturensockel 2 angeordnet ist, verbleibt, wie aus den Fig. 4 und 6 ersichtlich, Platz für den Kanal 10 innerhalb des Armaturensockels 2, wobei ein Abschnitt parallel zur Kartuschenachse liegt. Insgesamt weist der Kanal 10 eine Z-Form auf, wenn der Wasserauslauf 16 am Flansch 3 an seiner Umfangsfläche angesetzt ist, wie dies die Fig. 1 bis 7 zeigen. In der Ausführung nach Fig. 8 ist der Kanal 10 L-förmig, da der Wasserauslauf 16, wie schematisch gezeigt, von der Oberseite des Flansches 3 hochsteht.

Die in den Figuren gezeigten Ausführungsbeispiele weisen jeweils einen Wasserauslauf 16 auf, der aus zwei flachen Kanalelementen 13, 14 zusammengesetzt ist, deren Verbindung durch Verbindungselemente 15, Insbesondere Schrauben erfolgt, die sich parallel zum Wasserkanal über die Länge des Kanalelementes 13, 14 erstrecken, und an der jeweils gegenüberliegenden Seite betätigbar sind. Auf diese Weise sind die Köpfe der Verbindungselemente 15 für das Kanalelement 14 an der mit der Anlagefläche des Flansches 3 fluchtenden Schmalseite des Kanalelementes 13 (Fig. 4) und somit im montierten Zustand unsichtbar. Die Verbindungselemente 15 für die Befestigung des flachen Kanalelementes 13 an der Umfangfläche des Flansches 3 sind ebenfalls parallel zum Abschnitt 11 des Kanals 10 vorgesehen, und deren Köpfe an der dem Kanalelement 13 gegenüberliegenden Seite zugänglich (Fig. 2). Im Falle einer Waschtischarmatur sind sie daher ebenfalls außerhalb des Sichtbereiches des Benützers. Die Kanalelemente 13, 14 können in jedem beliebigen Winkel angeordnet werden und die Mehrteiligkeit des Wasserauslaufes 16 eröffnet eine Reihe von unterschiedlichen Gestaltungsmöglichkeiten.

## Patentansprüche

1. Wasserarmatur, insbesondere für Warm- und Kaltwasser, mit einem Armaturensockel (2), der einen Flansch (3) zur Anlage an ein Sanitärmöbel oder dergleichen aufweist, und in dem eine den Wasserdurchfluss regelnde Kartusche (6) vorgesehen ist, und mit einem Wasserauslauf (16), der mit der Kartusche (6) über einen Kanal (10) strömungsverbunden ist, wobei der Wasserauslauf (16) an den Flansch (3) des Armaturensockels (2) anschließt, und ein Abschnitt (11) des Kanals (10) durch den Flansch (3) verläuft, wobei der Flansch (3) den sichtbaren Bereich vom Einbaubereich der Armatur trennt, **dadurch gekennzeichnet, dass** der sichtbare Bereich nur den Flansch (3) mit einem Bedienungselement (12) der Kartusche (6) und den vom Flansch (3) abstehenden Wasserauslauf (16) umfasst.

2. Armatur nach Anspruch 1, **dadurch gekennzeichnet, dass** der Kanal (10) zwischen der Kartusche (6) und dem Flansch (3) im Armaturensockel (2) angeordnet ist.

3. Armatur nach Anspruch 2, **dadurch gekennzeichnet, dass** der Kanal (10) etwa Z-förmig verläuft und einen an der Umfangsfläche des Flansches (3) in den Wasserauslauf (16) mündenden Abschnitt (11) aufweist.

4. Armatur nach Anspruch 3, **dadurch gekennzeichnet, dass** ein Kanalelement (13) des Wasserauslaufes (16) mit dem Flansch (3) durch Verbindungselemente (15) verbunden ist, die sich parallel zum Abschnitt (11) des Kanals (10) durch den Flansch (3) erstrecken.

5. Armatur nach Anspruch 4, **dadurch gekennzeichnet, dass** eine Fläche am Umfang des Flansches (3) eben ist, und das Kanalelement (13) flach ausgebildet ist, wobei seine Breite der Länge der ebenen Fläche des Flansches (3) entspricht.

6. Armatur nach einem der Ansprüche 1 bis 5, **dadurch gekennzeichnet, dass** der Flansch (3) rechteckig ist.

7. Armatur nach einem der Ansprüche 3 bis 6, **dadurch gekennzeichnet, dass** das Kanalelement (13) vom Flansch (3) im Winkel absteht.

8. Armatur nach Anspruch 7, **dadurch gekennzeichnet, dass** mit dem Kanalelement (13) ein zweites Kanalelement (14) durch Verbindungselemente (15) verbunden ist, die sich durch das vom Flansch (3) abstehende Kanalelement (13) erstrecken.

## Claims

1. A water fitting, in particular for hot and cold water, comprising a fitting base (2) which has a flange (3) for attachment to an article of sanitary ware or the like and in which there is provided a cartridge (6) for regulating the through-flow of water, and a water outlet (16) in flow communication with the cartridge (6) by way of a passage (10), wherein the water outlet (16) adjoins the flange (3) of the fitting base (2) and a portion (11) of the passage (10) passes through the flange (3), wherein the flange (3) separates the visible region from the installation region of the fitting, **characterised in that** the visible region includes only the flange (3) with an operating element (12) of the cartridge (6) and the water outlet (16) that projects from the flange (3).

2. A fitting according to claim 1 **characterised in that** the passage (10) is arranged between the cartridge (6) and the flange (3) in the fitting base (2).

3. A fitting according to claim 2 **characterised in that** the passage (10) extends approximately in a Z-shape and has a portion (11) opening into the water outlet (16) at the peripheral surface of the flange (3).

4. A fitting according to claim 3 **characterised in that** a passage element (13) of the water outlet (16) is connected to the flange (3) by connecting elements (16) extending parallel to the portion (11) of the passage (10) through the flange (3).

5. A fitting according to claim 4 **characterised in that** a surface at the periphery of the flange (3) is planar and the passage element (13) is of a flat configuration, its width corresponding to the length of the planar surface of the flange (3).

6. A fitting according to one of claims 1 to 5 **characterised in that** the flange (3) is rectangular.

7. A fitting according to one of claims 3 to 6 **characterised in that** the passage element (13) projects from the flange (3) at an angle.

8. A fitting according to claim 7 **characterised in that** a second passage element (14) is connected to the passage element (13) by connecting elements (15) extending through the passage element (13) projecting from the flange (3).

## Revendications

1. Robinet d'eau, en particulier pour eau chaude et eau froide, avec un socle de robinet (2) présentant une bride (3) pour l'appui contre un meuble sanitaire ou similaire, et dans lequel est prévue une cartouche (6) régulant le passage de l'eau, et avec une sortie d'eau (16) reliée en écoulement à la cartouche (6) via un canal (10), dans lequel la sortie d'eau (16) se raccorde à la bride (3) du socle de robinet (2), et une section (11) du canal (10) s'étend au travers de la bride (3), et la bride (3) sépare la zone visible de la zone d'installation du robinet, **caractérisé en ce que** la zone visible ne comporte que la bride (3) avec un élément de manipulation (12) de la cartouche (6) et la sortie d'eau (16) éloignée de la bride (3).

2. Robinet selon la revendication 1, **caractérisé en ce que** le canal (10) est disposé entre la cartouche (6) et la bride (3) dans le socle de robinet (2).

3. Robinet selon la revendication 2, **caractérisé en ce que** le canal (10) s'étend environ en forme de Z et présente une section (11) débouchant sur la surface périphérique de la bride (3) dans la sortie d'eau (16).

4. Robinet selon la revendication 3, **caractérisé en ce qu'**un élément de canal (13) de la sortie d'eau (16) est relié à la bride (3) par des éléments de liaison (15) qui s'étendent parallèlement à la section (11) du canal (10) au travers de la bride (3).

5. Robinet selon la revendication 4, **caractérisé en ce qu'**une surface sur la périphérie de la bride (3) est plane et **en ce que** l'élément de canal (13) est réalisé plat, sa largeur correspondant à la longueur de la surface plane de la bride (3).

6. Robinet selon l'une quelconque des revendications 1 à 5, **caractérisé en ce que** la bride (3) est rectangulaire.

7. Robinet selon l'une quelconque des revendications 3 à 6, **caractérisé en ce que** l'élément de canal (13) fait un angle avec la bride (3).

8. Robinet selon la revendication 7, **caractérisé en ce qu'**un deuxième élément de canal (14) est relié à l'élément de canal (13) par des éléments de liaison (15), qui s'étendent à travers l'élément de canal (13), à l'écart de la bride (3).
